# EUROPÄISCHE PATENTSCHRIFT

(11) **EP 0 581 231 B1**
(45) Veröffentlichungstag und Bekanntmachung des Hinweises auf die Patenterteilung: **03.07.1996**
(21) Anmeldenummer: 93111943.2
(22) Anmeldetag: 26.07.1993
(51) Int. Cl.: A47D 11/00, A47B 85/00, A47D 7/00

(54) **Möbelgarnitur**
Furniture set
Ensemble de meuble

(30) Priorität: 27.07.1992 DE 9210076 U
(43) Veröffentlichungstag der Anmeldung: 02.02.1994
(73) Patentinhaber: Robert Baumann Kinderwelt KG, 96233 Ebersdorf b. Coburg (DE)
(72) Erfinder: Augenstein, Leonhard, D-81539 München (DE)
(74) Vertreter: Goetz, Rupert, Dipl.-Ing.

(56) Entgegenhaltungen:
- FR-A- 1 476 435
- GB-A- 2 137 082

## Beschreibung

Die Erfindung betrifft eine Möbelgarnitur mit einem rahmenartigen Bettkasten, einem Schreibtisch, der eine Tischplatte und zwei seitliche Wangen aufweist, und mindestens einem unter den Schreibtisch passenden Ablagekasten.

Es ist weithin üblich, für Kleinkinder im Alter von bis zu etwa zwei oder drei Jahren Möbelgarnituren zu verwenden, zu denen ein Kinderbett mit hoher Umrandung sowie eine Wickelkommode gehört. Für heranwachsende Kinder sind solche Möbelgarnituren kaum noch brauchbar; allenfalls läßt sich die Wickelkommode zur Unterbringung von Spielzeug weiterverwenden, während das Kinderbett im allgemeinen durch ein größeres Bett ersetzt werden muß, wenn sich nicht erneut Nachwuchs einstellt.

Es sind zwar Bausätze bekannt, aus denen sich bei Bedarf Möbelgarnituren für Kinder verschiedener Altersklassen zusammensetzen lassen. Dafür ist jedoch ein gewisses handwerkliches Geschick erforderlich, und im allgemeinen müssen für jeden Umbau bestimmte Bauteile nachgekauft werden, die zuvor nicht benötigt worden sind, während andere Bauteile nicht mehr verwendbar sind.

Der Erfindung liegt deshalb die Aufgabe zugrunde, eine Möbelgarnitur bereitzustellen, die sich ohne nennenswerte Fertigkeiten und ohne Austausch von Bauteilen wahlweise für Kleinkinder oder für größere Kinder bis zum Jugend- oder gar Erwachsenenalter einrichten läßt.

Die Aufgabe ist erfindungsgemäß ausgehend von einer Möbelgarnitur der eingangs beschriebenen Gattung dadurch gelöst, daß
- der Schreibtisch liegend in den Bettkasten paßt,
- eine Vorderwand vorgesehen ist, die vor dem liegenden Schreibtisch, dessen dann vordere Seite abschließend, im Bettkasten aufstellbar ist, sodaß der liegende Schreibtisch und die Vorderwand gemeinsam ein Kinderbettgestell bilden, das in einem unteren Randbereich an drei Seiten vom Bettkasten eng umschlossen ist, und
- der mindestens eine Ablagekasten neben dem Kinderbettgestell ebenfalls in den Bettkasten paßt und eine Wickelkommode bildet.

Die erfindungsgemäße Möbelgarnitur ermöglicht es, ein Kleinkinderzimmer mit wenigen Handgriffen in ein Jugendzimmer zu verwandeln, und umgekehrt. Ausgehend von der für ein Kleinkinderzimmer vorgesehenen Anordnung ist es zum Einrichten eines Jugendzimmers nur erforderlich, den liegenden Schreibtisch sowie die Vorderwand und den mindestens einen Ablagekasten, die bis dahin gemeinsam im Bettkasten gestanden und von diesem rahmenartig umschlossen waren, aus dem Bettkasten herauszuheben, sodann den Schreibtisch außerhalb des Bettkastens an gewünschter Stelle aufzustellen und den mindestens einen Ablagekasten unter den Schreibtisch zu stellen. Die Vorderwand des Kinderbettes läßt sich je nach ihrer Beschaffenheit ebenfalls weiterverwenden. Wenn die Vorderwand eine Platte ist, kann sie unterhalb der Tischplatte des Schreibtisches parallel zu dieser angeordnet oder auch als Rückwand des Schreibtisches verwendet werden. Falls aber die Vorderwand des Kinderbettes ein Gitter mit senkrechten Stäben ist, kann sie aufrecht stehend, mit waagerechten Stäben, an einer Wand befestigt und als Garderobe oder für Turnübungen verwendet werden. Außerdem kann ein solches Gitter auch zur Versteifung des Schreibtisches anstelle einer Rückwand verwendet werden. In jedem Fall braucht vom Kinderbett nichts zurückzubleiben als dessen Matratze, die ohnehin aus hygienischen Gründen nach mehrjähriger Benutzung am besten nicht mehr weiterverwendet wird. Der Bettkasten ist nun frei und läßt sich mit einer Matratze entsprechender Größe als Jugend- oder gar Erwachsenenbett verwenden.

Solange die erfindungsgemäße Möbelgarnitur für Kleinkinder eingerichtet ist, kann der als Wickelkommode im Bettkasten stehende Ablagekasten unmittelbar mit seiner Oberseite als Wickelfläche dienen. Falls erwünscht, läßt sich die erfindungsgemäße Möbelgarnitur aber durch eine Wickelauflage ergänzen, und diese wird von dem mindestens einen Ablagekasten sowie der Vorderwand und dem liegenden Schreibtisch, die alle die gleiche Höhe haben, gemeinsam getragen. Wenn die Wickelauflage als solche nicht mehr benötigt wird, kann sie als Boden- oder Wandregal weiterverwendet werden.

Vorzugsweise sind zwei Ablagekästen vorgesehen, die so bemessen sind, daß sie den vom liegenden Schreibtisch und der Vorderwand nicht umgrenzten Teil der vom Bettkasten umschriebenen Rechteckfläche vollständig ausfüllen. Zu diesem Zweck ist es vorteilhaft, wenn einer der Ablagekästen eine mit der Tiefe des Schreibtisches übereinstimmende Höhe und Tiefe und hat, und der zweite Ablagekasten eine mit der Breite des ersten Ablagekastens übereinstimmende Tiefe hat.

Zweckmäßigerweise enthält der erste Ablagekasten Schubladen und der zweite Fachböden.

Ein Ausführungsbeispiel der Erfindung wird im folgenden anhand schematischer Zeichnungen mit weiteren Einzelheiten erläutert. Es zeigen, jeweils in perspektivischer Ansicht:
- Fig. 1: die einzelnen Bestandteile einer erfindungsgemäßen Möbelgarnitur,
- Fig. 2: dieselbe Möbelgarnitur, für ein Kleinkind eingerichtet, und
- Fig. 3: dieselbe Möbelgarnitur, für einen Jugendlichen oder Erwachsenen eingerichtet.

Zu der abgebildeten Möbelgarnitur gehören ein Bettkasten 1, ein Schreibtisch 2, zwei Ablagekästen 3 und 4, eine Vorderwand 5 und eine Wickelauflage 6.

Der Bettkasten 1 ist aus zwei stirnseitigen Wangen 7 und zwei Längsseitenteilen 8 fest zusammengesetzt und enthält eine Matratzenauflage 9, die im dargestellten Beispiel ein Lattenrost ist und die für ein Jugend- oder Erwachsenenbett üblichen Maße 200 x 90 cm aufweist. Die Matratzenauflage 9 ist wie üblich in einem Abstand unterhalb der Oberkante der Wangen 7 und Längsseitenteile 8 angeordnet, sodaß eine gemäß Fig. 3 auf der Matratzenauflage 9 liegende Matratze 10 auf mindestens einem Teil ihrer Höhe von den Wangen 7 und Längsseitenteilen 8 rahmenartig umschlossen und somit am Verrutschen gehindert ist. Der Bettkasten 1 wird unabhängig von der Art seiner Verwendung immer so aufgestellt, daß seine Wangen 7 und Längsseitenteile 8 je eine senkrechte Ebene einnehmen. Im dargestellten Beispiel erstrecken sich die beiden Längsseitenteile 8 etwas weniger weit nach unten als die beiden Wangen 7, sodaß der Bettkasten 1 nur mit diesen auf dem Boden steht.

Der Schreibtisch 2 ist in Fig. 1 und 2 liegend, in Fig. 3 hingegen stehend angeordnet. Er hat zwei Wangen 11, die in jeder dieser Anordnungen je eine senkrechte Ebene einnehmen und durch eine Tischplatte 12 sowie eine dazu in einem Abstand parallele obere Ablageleiste 13 und durch eine im rechten Winkel dazu angeordnete Rückenplatte 14 miteinander verbunden sind. Die Rückenplatte 14 überbrückt den Abstand zwischen Tischplatte 12 und Ablageleiste 13 und versteift den Schreibtisch 2. Im dargestellten Beispiel ist die Rückenplatte 14 mit den bei liegender Anordnung des Schreibtisches 2 gemäß Fig. 1 und 2 oberen Kanten der Wangen 11 bündig; alternativ kann die Rückenplatte 14 ein Stück weit nach unten versetzt sein, sodaß sie bei liegender Anordnung des Schreibtisches 2 den Boden einer von den beiden Wangen 11 sowie der Tischplatte 12 und der Ablageleiste 13 umrandeten Ablage bildet.

Der Ablagekasten 3 hat ebenfalls zwei seitliche Wangen 15 sowie eine in den Zeichnungen nicht sichtbare Rückwand und enthält drei übereinander angeordnete Schubladen 16, deren oberste von einer an den Wangen 15 befestigten Deckplatte 17 abgedeckt ist. Die Höhe h3 und die Tiefe t3 des Ablagekastens 3 sind gleich; sie stimmen beide mit der Tiefe t2 des Schreibtisches 2 überein. Deshalb paßt der Ablagekasten 3, der stets stehend angeordnet wird, zum Schreibtisch 2 sowohl in dessen liegender wie in dessen stehender Anordnung.

Der zweite Ablagekasten 4 besteht im dargestellten Beispiel nur aus einer senkrechten Wange 18, einer Rückwand 18' und drei waagerechten Fachböden 19, könnte aber auch eine zweite, zur Wange 18 parallele Wange aufweisen. In jedem Fall hat der Ablagekasten eine Höhe h4, die mit der Höhe h3 des Ablagekastens, also auch mit der Tiefe t2 des Schreibtisches 2 übereinstimmt. Die Höhe h3 = h4 ist so bemessen, daß beide Ablagekästen 3 und 4 unter die Unterplatte 13 des Schreibtisches 2 in dessen stehender Anordnung einschiebbar sind. Die Tiefe t4 des Ablagekastens 4 ist gleich der Breite b3 des Ablagekastens 3.

Die Vorderwand 5 ist im dargestellten Beispiel ein leiterartiges Gitter mit zwei parallelen Holmen 20, die durch Sprossen 21 miteinander fest verbunden sind. Zwei oder drei in einem mittleren Bereich der Vorderwand 5 nebeneinander angeordnete Sprossen 21 können herausnehmbar sein.

Die Wickelauflage 6 hat einen Boden 22, zwei senkrecht dazu angeordnete seitliche Wangen 23 sowie eine Rückwand 24 und eine Zwischenwand 25, die beide rechtwinklig zum Boden 22 und zu den beiden Wangen 23 angeordnet sind.

In Fig. 1 ist mit strichpunktierten Linien angedeutet, wie die genannten Möbelstücke einander zugeordnet werden, wenn die Möbelgarnitur für ein Kleinkind eingerichtet wird:

Der Bettkasten 1 wird ohne die Matratze 10 normal aufgestellt. Dann wird der Schreibtisch 2 liegend in den Bettkasten 1 gestellt; dabei wird eine der Wangen 11 des Schreibtisches 2 von innen her an eine der Wangen 7 des Bettkastens 1 angelegt und die Ablageleiste 13 wird unmittelbar neben und parallel zu einem der Längsseitenteile 8 angeordnet. Anschließend wird die Vorderwand 5 derart in den Bettkasten 1 gestellt, daß sie den von den beiden Wangen 11 und der Tischplatte 12 des Schreibtisches 2 umschlossenen Raum nach vorne abschließt und ebenso wie der Schreibtisch 2 auf der Matratzenauflage 9 steht.

Sodann werden die beiden Ablagekästen 3 und 4 neben dem Schreibtisch 2 ebenfalls in den Bettkasten 1 gestellt, und zwar derart, daß die Schubladen 16 nach vorne zu öffnen sind und die von den Fachböden 19 gebildeten Fächer des Ablagekastens 4 nach der vom Schreibtisch 2 abgewandten Seite hin offen sind. Schließlich wird die Wickelauflage 6 auf den beiden Ablagekästen 3 und 4 sowie auf dem liegenden Schreibtisch 2 und der Vorderwand 5 abgesetzt.

Soweit zur Stabilisierung erforderlich, sind an der Unterseite der Wickelauflage 6 Zapfen angeordnet, die in Bohrungen der Ablagekästen 3 und 4 sowie des Schreibtisches 2 und der Vorderwand 5 eindringen, und/oder die beschriebenen Möbelstücke werden durch einige wenige Schrauben, Haken oder dergleichen miteinander verbunden. Im wesentlichen erhält die in Fig. 2 abgebildete Anordnung ihre Stabilität jedoch dadurch, daß der Bettkasten 1 in sich starr ist und den liegend angeordneten Schreibtisch 2, die stehend angeordnete Vorderwand 5 sowie die ebenfalls stehend angeordneten Ablagekästen 3 und 4 in einem unteren Randbereich von ausreichender, beispielsweise 10 cm betragender, Höhe eng umschließt.

In dem von den beiden Wangen 11 sowie der Tischplatte 12 des Schreibtisches 2 sowie von der Vorderwand 5 umgrenzten Raum wird eine nicht dargestellte, übliche Kindermatratze auf die Matratzenauflage 9 aufgelegt. Auf diese Weise wird ein Bett für Säuglinge und Kleinkinder gebildet.

Zur Verwendung für einen Jugendlichen oder Erwachsenen werden die beschriebenen Möbelteile beispielsweise gemäß Fig. 3 aufgestellt, wobei die Wickelauflage 6 als Regal entweder auf den Boden oder auf den Schreibtisch 2 gestellt oder unabhängig von diesem an einer Wand befestigt wird. Falls ein solches Regal nicht benötigt wird oder keinen Platz findet, läßt sich die Wickelauflage 6 unterhalb der Matratzenauflage 9 im Bettkasten 1 unterbringen. Dies gilt auch für die Vorderwand 5, die aber auch als Sprossenwand verwendet oder zur Versteifung des Schreibtisches 2 an dessen Rückseite befestigt werden kann.

## Patentansprüche

1. Möbelgarnitur mit einem rahmenartigen Bettkasten (1), einem Schreibtisch (2), der eine Tischplatte (12) und zwei seitliche Wangen (11) aufweist, und mindestens einem unter den Schreibtisch (2) passenden Ablagekasten (3, 4), dadurch **gekennzeichnet,** daß
- der Schreibtisch (2) liegend in den Bettkasten (1) paßt,
- eine Vorderwand (5) vorgesehen ist, die vor dem liegenden Schreibtisch (2), dessen dann vordere Seite abschließend, im Bettkasten aufstellbar ist, sodaß der liegende Schreibtisch (2) und die Vorderwand (5) gemeinsam ein Kinderbettgestell (2, 5) bilden, das in einem unteren Randbereich an drei Seiten vom Bettkasten (1) eng umschlossen ist, und
- der mindestens eine Ablagekasten (3, 4) neben dem Kinderbettgestell (2, 5) ebenfalls in den Bettkasten (1) paßt und eine Wickelkommode bildet.

2. Möbelgarnitur nach Anspruch 1,
dadurch **gekennzeichnet,** daß der mindestens eine Ablagekasten (3, 4) sowie die Vorderwand (5) die gleiche Höhe haben wie der liegende Schreibtisch (2) und gemeinsam mit diesem eine Wickelauflage (6) tragen.

3. Möbelgarnitur nach Anspruch 2,
dadurch **gekennzeichnet,** daß die Wickelauflage (6) als Boden- oder Wandregal verwendbar ist.

4. Möbelgarnitur nach einem der Ansprüche 1 bis 3,
dadurch **gekennzeichnet,** daß der vom liegenden Schreibtisch (2) und der Vorderwand (5) nicht umgrenzte Teil der vom Bettkasten (1) umschriebenen Rechteckfläche von zwei Ablagekästen (3, 4) vollständig ausgefüllt ist.

5. Möbelgarnitur nach Anspruch 4,
dadurch **gekennzeichnet,** daß einer der Ablagekästen (3) eine mit der Tiefe (t2) des Schreibtisches übereinstimmende Höhe (h3) und Tiefe (t3) hat, und daß der zweite Ablagekasten (4) die gleiche Höhe (h4) und eine mit der Breite (b3) des ersten Ablagekastens (3) übereinstimmende Tiefe (t4) hat.

6. Möbelgarnitur nach Anspruch 4 oder 5,
dadurch **gekennzeichnet,** daß der erste Ablagekasten (3) Schubladen (16), und der zweite Ablagekasten (4) Fachböden (19) enthält.

7. Möbelgarnitur nach einem der Ansprüche 1 bis 6,
dadurch **gekennzeichnet,** daß die Vorderwand (5) ein Gitter ist.

8. Möbelgarnitur nach einem der Ansprüche 1 bis 7,
dadurch **gekennzeichnet,** daß der Schreibtisch (2) eine zu seiner Tischplatte (12) parallele Unterplatte (13) sowie eine diese beiden Platten (12, 13) miteinander verbindende Rückenplatte (14) aufweist, die bei liegendendem Schreibtisch (2) oben angeordnet ist und eine Ablagefläche bildet.

## Claims

1. A furniture unit comprising a frame-like bed box (1), a writing desk (2) having a table board (12) and two side elements (11), as well as at least one storage member (3, 4) which fits beneath the writing desk (2),
**characterized** in that
- the writing desk (2), being horizontally positioned, fits into the bed box (1),
- a front wall (5) is provided which may be set up in the bed box in front of the horizontally positioned writing desk (2) and closes the then front side of the bed box such that the horizontally positioned writing desk (2) and the front wall (5) together form a child's bedstead (2, 5) which, in a lower edge region, is closely surrounded by the bed box (1) at three sides, and
- besides the child's bedstead (2,5), also the at least one storage member (3, 4) fits into the bed box (1) and makes up a nursery chest.

2. Furniture unit according to claim 1,
**characterized** in that the at least one storage member (3, 4) and the front wall (5) have the same height as the horizontally positioned writing desk (2) and, together with the latter, support a nursery rest (6).

3. Furniture unit according to claim 2,
**characterized** in that the nursery rest (6) may be used as a bottom stand or as a wall stand.

4. Furniture unit as claimed in any one of claims 1 to 3,
**characterized** in that the portion of the rectangular surface which is circumscribed by the bed box (1) and not defined by the horizontally positioned writing desk (2) and the front wall (5) is completely filled up by two storage members (3, 4).

5. Furniture unit according to claim 4,
**characterized** in that one of the storage members (3) has a height (h3) and a depth (t3) that correspond to the depth (t2) of the writing desk, and that the second storage member (4) is of the same height (h4) and has a depth (t4) which corresponds to the width (b3) of the first storage member (3).

6. Furniture unit according to claims 4 or 5,
**characterized** in that the first storage member (3) includes drawers (16) and the second storage member (4) includes shelves (19).

7. Furniture unit according to one of claims 1 to 6,
**characterized** in that the front wall (5) is a grating.

8. Furniture unit according to one of claims 1 to 7,
**characterized** in that the writing desk (2) comprises a bottom board (13) extending in parallel to the tableboard (12) thereof, as well as a backboard (14) which connects the said two boards (12, 13), the backboard being disposed on top when the writing desk (2) is horizontally positioned, and forms a tray.

## Revendications

1. Ensemble mobilier comprenant un châlit (1) en forme de cadre, une table de bureau (2) qui présente un plateau de table (12) et deux panneaux latéraux (11) et au moins un caisson de rangement (3, 4) s'adaptant sous le bureau (2),
caractérisé en ce que
- la table de bureau (2) s'adapte dans le châlit (1) en position couchée,
- il est prévu une paroi avant (5) qui peut être dressée dans le châlit devant la table de bureau (2) couchée en fermant ainsi le côté avant de cette dernière, de façon que la table de bureau (2) couchée et la paroi avant (5) forment ensemble un bois de lit d'enfant (2, 5) qui est étroitement entouré sur une bordure inférieure sur trois côtés par le châlit (1), et
- ledit au moins un caisson de rangement (3, 4) s'adapte également dans le châlit (1) à côté du bois de lit d'enfant (2, 5) et forme une commode à langer.

2. Ensemble mobilier selon la revendication 1,
caractérisé en ce que ledit au moins un caisson de rangement (3, 4) ainsi que la paroi avant (5) ont la même hauteur que la table de bureau (2) couchée et supportent avec celle-ci un plateau à langer (6).

3. Ensemble mobilier selon la revendication 2,
caractérisé en ce que le plateau à langer (6) peut être utilisé comme étagère debout ou murale.

4. Ensemble mobilier selon l'une quelconque des revendications 1 à 3,
caractérisé en ce que la partie non délimitée par la table de bureau (2) couchée et la paroi avant (5) de la surface rectangulaire circonscrite par le châlit (1) est complètement remplie par deux caissons de rangement (3, 4).

5. Ensemble mobilier selon la revendication 4,
caractérisé en ce que l'un des caissons de rangement (3) a une hauteur (h3) et une profondeur (t3) correspondant à la profondeur (t2) de la table de bureau, et en ce que le deuxième caisson de rangement (4) a la même hauteur (h4) et une profondeur (t4) correspondant à la largeur (b3) du premier caisson de rangement (3).

6. Ensemble mobilier selon la revendication 4 ou 5,
caractérisé en ce que le premier caisson de rangement (3) contient des tiroirs (16) et le deuxième caisson de rangement (4) contient des étagères (19).

7. Ensemble mobilier selon l'une quelconque des revendications 1 à 6,
caractérisé en ce que la paroi avant (5) est à barreaux.

8. Ensemble mobilier selon l'une quelconque des revendications 1 à 7,
caractérisé en ce que la table de bureau (2) présente un plateau inférieur (13) parallèle à son plateau de table (12) ainsi qu'une plaque arrière (14) reliant ensemble ces deux plateaux (12, 13), qui est disposée en haut lorsque la table de bureau (2) est couchée et forme une surface de rangement.
